# FASCICULE DE BREVET EUROPEEN

(11) **EP 2 899 598 B1**
(45) Date de publication et mention de la délivrance du brevet: **12.07.2017**
(21) Numéro de dépôt: 14152221.9
(22) Date de dépôt: 23.01.2014
(51) Int. Cl.: G04B 27/02

(54) **Mécanisme de commande par tige à extraction sécurisée**
Steuermechanismus mit gesicherten Herausziehen
Stem-operated mechanism with secure extraction

(43) Date de publication de la demande: 29.07.2015
(73) Titulaire: ETA SA Manufacture Horlogère Suisse, 2540 Grenchen (CH)
(72) Inventeur: Courvoisier, Raphaël, 2037 Montmollin (CH); Rüfenacht, Christian, 2503 Bienne (CH)
(74) Mandataire: Giraud, Eric

(56) Documents cités:
- CH-A- 129 340
- CH-A- 130 727
- CH-A- 132 961
- CH-A- 134 409
- CH-A- 248 035
- CH-A- 260 355
- CH-A- 290 361

## Description

### Domaine de l'invention

L'invention concerne un mécanisme de commande pour mouvement d'horlogerie, comportant, dans un logement d'une platine que comporte ledit mécanisme, une tige de commande mobile selon une direction longitudinale, ladite tige comportant une gorge coopérant avec un plot que comporte une tirette pour la manoeuvre en pivotement sur ladite platine de ladite tirette, laquelle est maintenue en position par un sautoir, et ledit mécanisme comportant un pont coopérant avec ladite platine pour enfermer ladite tige.

L'invention concerne encore un mécanisme de remontage et de mise à l'heure comportant un tel mécanisme de commande.

L'invention concerne encore un mouvement d'horlogerie comportant au moins un mécanisme de commande et/ou un tel mécanisme de remontage et de mise à l'heure.

L'invention concerne encore une montre comportant au moins un tel mécanisme de commande et/ou un tel mécanisme de remontage et de mise à l'heure et/ou un tel mouvement d'horlogerie.

L'invention concerne le domaine des mécanismes de commande d'horlogerie, en particulier pour des montres.

### Arrière-plan de l'invention

Lors du démontage d'une montre, il faut extraire la tige de remontoir avant de pouvoir sortir le mouvement de sa boîte. Généralement, il faut presser sur un plot de tirette, qui libère les différents organes du mécanisme de tige de la tige elle-même.

Lors du remontage de la montre, la tige est réintroduite en pressant à nouveau sur ce plot de tirette. Toutefois la course de plot de tirette n'est généralement pas bloquée et il est fréquent que les organes du mécanisme de tige soient sortis de leur logement. Dans ce cas, il faut déboîter le mouvement et le démonter afin de pouvoir remonter le mécanisme de tige correctement.

De plus, le plot de tirette est généralement proche du pignon de remontoir, et il existe de ce fait un risque d'endommager la denture avec l'outil utilisé lors de l'extraction de la tige. Afin de limiter ce risque, l'entrée de l'outil peut être réalisée par un trou de forme oblongue ou par une rainure, qui oblige une orientation précise de l'outil, en général un tournevis. Si un outil inadéquat est utilisé, le trou de forme n'est d'aucune utilité. De plus, sa forme complique et renchérit la fabrication de la platine ou du pont concerné, qui serait plus simple si un trou cylindrique était fait.

Une amélioration résulte de l'utilisation d'un plot de tirette vissé dans la tirette. Toutefois, ce plot de tirette n'offre pas réellement une limitation de la course de la tirette, car il faut le dévisser pour libérer la tige (au lieu de lui presser dessus dans les mécanismes usuels), et un dévissage trop important amène des risques similaires au cas général. Cette exécution est par ailleurs plus coûteuse, en raison des taraudages et filetages supplémentaires, et du vissage de ce composant de très petite taille, ce qui rend cette exécution difficilement utilisable pour des mouvements de petites dimensions.

On connaît encore, du document US 1 087 525 au nom de BANNATYNE, un mouvement comportant des entretoises entre platine et pont, et où l'axe de tirette constitue une telle entretoise en plusieurs parties, dont l'une est porteuse d'une gorge qui maintient la tirette étampée, et est mobile transversalement par rapport à la tige, pour dégager au moins partiellement la tige d'une fourche que comporte la tirette dans un plan perpendiculaire à l'axe de tige. Ce mécanisme permet de maintenir les composants dans le mouvement lors du démontage de la tige, mais est en revanche de fabrication coûteuse, et très encombrant dans le sens de l'épaisseur du mouvement.

Le document CH 134 409 A au nom de SUTER & CIE UHRENFABRIK HAFIS décrit un mécanisme de remontoir et de mise à l'heure par tirette, où le pivot de la tirette est formé par un tenon mobile suivant son axe dans le bâti du mouvement, et disposé de telle manière qu'il soit accessible de la face postérieure de ce dernier, et qu'on puisse l'actionner comme un poussoir pour le repousser avec la tirette qu'il porte, à l'encontre d'un ressort de rappel tendant à assurer l'assemblage de la tirette et de la tige de remontoir l'une avec l'autre.

Le document CH 132 961 A au nom de MAMBRETTI MANLIO décrit un dispositif de fixation de la tirette de mise à l'heure, qui comporte un tenon cylindrique dont l'une des extrémités est vissée dans la tirette, et l'autre forme une tête qui dépasse de quelques centièmes le pont de barillet pour permettre de sortir la tige de remontoir par simple pression sur cette tête, tenon et tirette étant maintenus en place au moyen d'une plaquette formant ressort, fixée sur la platine et appuyant sur la tirette.

### Résumé de l'invention

L'invention se propose de mettre au point un mécanisme de commande par tige, de fabrication, montage, et démontage économiques, avec une possibilité d"extraction facile de la tige, sans risque d'endommagement des composants voisins, notamment des dentures.

A cet effet, l'invention propose un mécanisme de commande avec une limitation de la course du plot de tirette, par un limiteur de course qui offre une alternative simple (fabrication et montage) aux systèmes actuels et, de plus, permet une transformation d'un mécanisme de tige existant sans grande modification.

Aussi, à cet effet, l'invention concerne trois configurations alternatives pour un mécanisme de commande pour mouvement d'horlogerie, ces alternatives étant définies dans les revendications indépendantes 1, 2 et 7.

Dans les trois variantes, l'invention définit un mécanisme de commande pour mouvement d'horlogerie, comportant, dans un logement d'une platine que comporte ledit mécanisme, une tige de commande mobile selon une direction longitudinale, ladite tige comportant une gorge coopérant avec un plot que comporte une tirette pour la manoeuvre en pivotement sur ladite platine de ladite tirette, laquelle est maintenue en position par un sautoir, et ledit mécanisme comportant un pont coopérant avec ladite platine pour enfermer ladite tige.
De plus, les trois variantes sont caractérisées en ce que ledit mécanisme de commande comporte un moyen de limitation de la course dudit plot de ladite tirette, ce moyen de limitation comportant un piston limiteur, et en ce que ledit pont comporte un logement dans lequel est mobile ledit piston limiteur, agencé pour venir en appui sur une extrémité d'un tourillon que comporte ladite tirette sous l'application d'un effort dans une direction transversale sensiblement orthogonale à ladite direction longitudinale, pour autoriser le dégagement de ladite tige après une course donnée dudit piston limiteur. De plus, dans la première alternative, ledit mécanisme de commande comporte encore un pont limiteur fixé ou appuyé audit pont pour immobiliser prisonnière une tête dudit piston limiteur, ladite tête limitant ladite course dudit piston limiteur.

Dans la deuxième alternative, ledit logement comporte un taraudage agencé pour coopérer avec un filetage que comporte sur au moins une partie de sa hauteur selon ladite direction transversale ledit piston limiteur, lequel comporte une tête de limitation de sa dite course de débattement par rapport audit pont.

Enfin, dans la troisième alternative, le logement comporte un taraudage agencé pour coopérer avec un filetage que comporte sur au moins une partie de sa hauteur selon ladite direction transversale ledit piston limiteur, lequel comporte une tête de limitation de sa course de débattement par rapport audit pont. L'invention concerne encore un mécanisme de remontage et de mise à l'heure comportant un tel mécanisme de commande.

L'invention concerne encore un mouvement d'horlogerie comportant au moins un mécanisme de commande et/ou un tel mécanisme de remontage et de mise à l'heure.

L'invention concerne encore une montre comportant au moins un tel mécanisme de commande et/ou un tel mécanisme de remontage et de mise à l'heure et/ou un tel mouvement d'horlogerie.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en coupe, la première alternative décrite ci-dessus
- la figure 2 une première variante de la deuxième alternative décrite ci-dessus;
- la figure 3 représente une deuxième variante de la deuxième alternative décrite ci-dessus;
- la figure 4 représente la troisième alternative décrite ci-dessus;
- la figure 5 est un schéma-blocs représentant une montre comportant un mouvement qui comporte un mécanisme de remontage et de mise à l'heure, lequel comporte un mécanisme de commande selon l'invention;
- la figure 6 représente, de façon schématisée et en perspective, dans la première variante de la figure 1, un détail de la coopération entre un plot de tirette et une gorge de tige d'une part, et entre le tourillon de tirette et le piston limiteur, d'autre part.

### Description détaillée des modes de réalisation préférés

L'invention concerne le domaine des mécanismes de commande d'horlogerie, en particulier pour des montres.

Elle est ici illustrée, de façon non limitative, dans une application à un mécanisme de remontage et de mise à l'heure 200.

L'invention concerne un mécanisme de commande 100 pour mouvement d'horlogerie. Ce mécanisme de commande 100 comporte une platine 1 avec un logement pour la réception d'une tige de commande 10 mobile selon une direction longitudinale D. De façon usuelle, cette tige 10 est mobile en translation selon cette direction D, et en rotation autour de ce même axe. Cette tige 10 comporte une gorge 11, laquelle coopère avec un plot 20 que comporte une tirette 2 pour la manoeuvre en pivotement, sur la platine 1 de cette tirette 2. La tirette 2 pivote, de façon classique, autour d'un axe transversal T de direction sensiblement orthogonale à la direction longitudinale de la tige 10, et est maintenue en position par un sautoir 3, qui coopère avec une goupille 38 de la tirette 2, tel que visible sur la figure 6. La tirette 2 comporte un tourillon 29, qui est logé dans un alésage de la platine 1, pour assurer son pivotement. Le mécanisme 100 comporte encore un pont 5, par exemple un pont de barillet, qui coopère avec la platine 1 pour enfermer la tige 10. Ce pont 5 comporte un logement 54, qui reçoit l'extrémité du tourillon 29 quand la tige 10 et la tirette 2 sont en position de service.

Selon l'invention, le mécanisme de commande 100 comporte un piston limiteur 6, qui est mobile dans ce logement 54. Ce piston limiteur 6 est agencé pour venir en appui, par une extrémité 65 qu'il comporte, sur une extrémité 21 du tourillon 29 sous l'application d'un effort dans la direction transversale T, pour autoriser le dégagement de la tige 10 après une course C donnée du piston limiteur 6.

Dans une première alternative de réalisation visible sur les figures 1 et 6, le mécanisme 100 comporte un pont limiteur 7 fixé ou appuyé au pont 5, pour immobiliser prisonnière une tête 61 du piston limiteur 6 dans la limite de cette course C. Ce pont limiteur 7 peut être fixé sur la platine 1, ou encore sur un autre pont, et n'être qu'en appui sur le pont 5.

De préférence, ce pont limiteur 7 comporte un orifice 71 autorisant le passage d'un outil pour appliquer un effort dans la direction transversale T sur le piston limiteur 6.

Le piston limiteur 6 comporte, en retrait de sa tête 61, une partie rétrécie 64 qui constitue son plus petit diamètre ; cette partie rétrécie 64 est cylindrique dans l'exemple particulier de la première variante de la figure 1, et est mobile dans le logement 54 du pont 5.

Ainsi le piston limiteur 6 constitue une pièce intercalaire de géométrie très simple et de faible coût de production, qui est insérée dans le trou d'extraction de la tige. Lors du déboîtage du mouvement, on exerce donc une pression sur ce piston limiteur. Du fait de sa géométrie, il n'est pas possible de le déplacer au-delà de sa zone d'appui. La course est donc limitée par la tête 61 du piston limiteur 6.

Un autre avantage est que le point de contact entre le piston limiteur 6 et l'outil utilisé est très éloigné des différentes dentures du remontage, notamment du pignon remontoir 4 dans le cas d'un mécanisme de remontage et de mise à l'heure. Il n'y a donc aucun risque de blessure, même avec un outil peu approprié. De ce fait, le trou de forme que comporte classiquement le pont pour orienter l'outil, afin d'éviter ce risque, n'est plus nécessaire, et peut être remplacé par un simple usinage de révolution, ce qui simplifie la fabrication du pont.

Dans certain cas, notamment pour des raisons d'encombrement ou de coût, il n'est pas possible de bloquer le piston limiteur 6 par un pont supérieur limiteur 7 comme dans cette première variante. Dans ces cas-là, il peut être envisagé de tarauder le trou d'extraction, et de fileter partiellement le piston limiteur. Ainsi, une fois engagé dans le trou d'extraction, le piston limiteur ne peut donc plus en ressortir sans dévissage. Le fonctionnement reste le même que pour la première exécution.

En particulier, dans une deuxième alternative de réalisation visible sur la figure 2, le logement 54 comporte un taraudage 52 agencé pour coopérer avec un filetage 62 que comporte sur au moins une partie de sa hauteur, selon la direction transversale T, le piston limiteur 6, lequel comporte une tête 61 de limitation de sa course C de débattement par rapport au pont 5.

De préférence, ce filetage 62 et ce taraudage 52 sont limités à une course d'introduction du piston limiteur 6, à distance du tourillon 29, après laquelle course d'introduction le piston limiteur 6 est libre en pivotement pour venir au contact du tourillon 29. La partie rétrécie 64 est située entre la tête 61 et le filetage 62, et elle coulisse librement dans le taraudage 52 du pont 5.

Afin d'éviter toute confusion entre le piton limiteur 6 et une vis à dévisser, il est envisageable de l'inverser pour que la fente 66 que comporte de préférence le piston limiteur 6 ne soit pas visible côté pont : ainsi, dans une variante de réalisation inversée par rapport à cette deuxième alternative, et tel que visible sur la figure 3, la tête 61 comporte ne collerette 69, qui est prisonnière entre le taraudage 52 et la platine 1. La zone taraudée sert à faciliter le montage, en évitant que le piston limiteur 6 ne tombe lors du montage du pont 5. La partie rétrécie 64 est située entre la tête 61 et le filetage 62, et elle coulisse librement dans le taraudage 52 du pont 5. Une autre variante, sans taraudage, peut être réalisée, en configuration inverse de la première variante de la figure 1.

Dans une troisième alternative visible sur la figure 4, afin de simplifier au maximum les usinages, on utilise un piston limiteur comportant une partie élastique, notamment fendu : le piston limiteur 6 comporte au moins une fente 67, se déforme lors de son introduction dans le trou d'extraction, et reste ensuite prisonnier dans son logement lorsqu'il reprend sa géométrie d'origine. En fonction de la géométrie de cette pièce, il peut être rendu indémontable ou non, en fonction de la gamme du calibre dans laquelle il est utilisé. Ainsi, le piston limiteur 6 est, au moins en partie, élastique, et le logement 54 comporte un épaulement 53 agencé pour immobiliser, après son introduction dans le logement 54 par compression d'au moins une zone élastique 63 du piston limiteur 6, cette zone élastique 63 revenue à l'état libre entre cet épaulement 53 et la platine 1. Une autre variante, non illustrée, consiste à introduire le piston limiteur 6 dans l'autre sens, avec la partie élastique à distance du tourillon de tirette.

De façon classique, le tourillon 29, comme le plot de tirette 20, qui s'étendent de préférence selon des directions parallèles, sont mobiles selon la direction transversale T. Le sautoir 3 autorise une course transversale de la tirette 20 par rapport à la direction longitudinale D sous l'application d'un effort selon la direction transversale T par le piston limiteur 6 pour permettre la dépose ou l'insertion de la tige 10.

Naturellement il est possible de pousser la tirette 2 ailleurs que sur son point de pivotement, cette solution est préférée car elle limite l'effort à appliquer, et ne déforme pas la tirette.

L'invention concerne encore un mécanisme de remontage et de mise à l'heure 200 comportant un tel mécanisme de commande 100.

L'invention concerne encore un mouvement d'horlogerie 300 comportant au moins un tel mécanisme de commande 100 et/ou un tel mécanisme de remontage et de mise à l'heure 200.

L'invention concerne encore une montre 400 comportant au moins un tel mécanisme de commande 100 et/ou un tel mécanisme de remontage et de mise à l'heure 200 et/ou un tel mouvement d'horlogerie 300.

L'invention apporte de nombreux avantages :
- simplification de la fabrication du pont possédant le trou d'extraction;
- limitation de la course du tourillon de tirette par une pièce simple (pièce de décolletage ou de formage à froid) ;
- protection des dentures du remontage manuel.

## Revendications

1. Mécanisme de commande (100) pour mouvement d'horlogerie, comportant, dans un logement d'une platine (1) que comporte ledit mécanisme (100), une tige de commande (10) mobile selon une direction longitudinale (D), ladite tige (10) comportant une gorge (11) coopérant avec un plot (20) que comporte une tirette (2) pour la manoeuvre en pivotement sur ladite platine (1) de ladite tirette (2), laquelle est maintenue en position par un sautoir (3), et ledit mécanisme (100) comportant un pont (5) coopérant avec ladite platine (1) pour enfermer ladite tige (10), **caractérisé en ce que** ledit mécanisme de commande (100) comporte un moyen de limitation de la course dudit plot (20) de ladite tirette (2), ce moyen de limitation comportant un piston limiteur (6), **en ce que** ledit pont (5) comporte un logement (54) dans lequel est mobile ledit piston limiteur (6) agencé pour venir en appui sur une extrémité d'un tourillon (29) que comporte ladite tirette (2) sous l'application d'un effort dans une direction transversale (T) sensiblement orthogonale à ladite direction longitudinale (D), pour autoriser le dégagement de ladite tige (10) après une course (C) donnée dudit piston limiteur (6), et **caractérisé en ce que** ledit mécanisme de commande (100) comporte encore un pont limiteur (7) fixé ou appuyé audit pont (5) pour immobiliser prisonnière une tête (61) dudit piston limiteur (6), ladite tête (61) limitant ladite course (C) dudit piston limiteur (6).

2. Mécanisme de commande (100) pour mouvement d'horlogerie, comportant, dans un logement d'une platine (1) que comporte ledit mécanisme (100), une tige de commande (10) mobile selon une direction longitudinale (D), ladite tige (10) comportant une gorge (11) coopérant avec un plot (20) que comporte une tirette (2) pour la manoeuvre en pivotement sur ladite platine (1) de ladite tirette (2), laquelle est maintenue en position par un sautoir (3), et ledit mécanisme (100) comportant un pont (5) coopérant avec ladite platine (1) pour enfermer ladite tige (10), **caractérisé en ce que** ledit mécanisme de commande (100) comporte un moyen de limitation de la course dudit plot (20) de ladite tirette (2), ce moyen de limitation comportant un piston limiteur (6), **en ce que** ledit pont (5) comporte un logement (54) dans lequel est mobile ledit piston limiteur (6) agencé pour venir en appui sur une extrémité d'un tourillon (29) que comporte ladite tirette (2) sous l'application d'un effort dans une direction transversale (T) sensiblement orthogonale à ladite direction longitudinale (D), pour autoriser le dégagement de ladite tige (10) après une course (C) donnée dudit piston limiteur (6), et **caractérisé en ce que** ledit logement (54) comporte un taraudage (52) agencé pour coopérer avec un filetage (62) que comporte sur au moins une partie de sa hauteur selon ladite direction transversale (T) ledit piston limiteur (6), lequel comporte une tête (61) de limitation de sa dite course (C) de débattement par rapport audit pont (5).

3. Mécanisme (100) selon la revendication 2, **caractérisé en ce que** ledit filetage (62) et ledit taraudage (52) sont limités à une course d'introduction dudit piston limiteur (6), à distance dudit tourillon (29) après laquelle course d'introduction ledit piston limiteur (6) est libre en pivotement pour venir au contact dudit tourillon (29).

4. Mécanisme (100) selon la revendication 2 ou 3, **caractérisé en ce que** ladite tête (61) est prisonnière entre ledit taraudage (52) et ladite platine (1).

5. Mécanisme (100) selon la revendication 1, **caractérisé en ce que** ledit pont limiteur (7) comporte un orifice (71) autorisant le passage d'un outil pour appliquer un effort dans ladite direction transversale (T) sur ledit piston limiteur (6).

6. Mécanisme (100) selon la revendication 1 ou 5, **caractérisé en ce que** ledit logement (54) comporte un épaulement (53) agencé pour immobiliser, après son introduction dans ledit logement (54) par compression d'au moins une zone élastique (63) dudit piston limiteur (6), ladite zone élastique (63) revenue à l'état libre entre ledit épaulement (53) et ladite platine (1).

7. Mécanisme de commande (100) pour mouvement d'horlogerie, comportant, dans un logement d'une platine (1) que comporte ledit mécanisme (100), une tige de commande (10) mobile selon une direction longitudinale (D), ladite tige (10) comportant une gorge (11) coopérant avec un plot (20) que comporte une tirette (2) pour la manoeuvre en pivotement sur ladite platine (1) de ladite tirette (2), laquelle est maintenue en position par un sautoir (3), et ledit mécanisme (100) comportant un pont (5) coopérant avec ladite platine (1) pour enfermer ladite tige (10), **caractérisé en ce que** ledit mécanisme de commande (100) comporte un moyen de limitation de la course dudit plot (2) de ladite tirette (2), ce moyen de limitation comportant un piston limiteur (6), **en ce que** ledit pont (5) comporte un logement (54) dans lequel est mobile ledit piston limiteur (6) agencé pour venir en appui sur une extrémité d'un tourillon (29) que comporte ladite tirette (2) sous l'application d'un effort dans une direction transversale (T) sensiblement orthogonale à ladite direction longitudinale (D), pour autoriser le dégagement de ladite tige (10) après une course (C) donnée dudit piston limiteur (6), et **caractérisé en ce que** ledit logement (54) comporte un épaulement (53) agencé pour immobiliser, après son introduction dans ledit logement (54) par compression d'au moins une zone élastique (63) dudit piston limiteur (6), ladite zone élastique (63) revenue à l'état libre entre ledit épaulement (53) et ladite platine (1).

8. Mécanisme de remontage et de mise à l'heure (200) comportant un mécanisme de commande (100) selon la revendication 1 ou 5.

9. Mécanisme de remontage et de mise à l'heure (200) comportant un mécanisme de commande (100) selon l'une des revendications 2 à 4.

10. Mouvement d'horlogerie (300) comportant au moins un mécanisme de commande (100) selon la revendication 1 ou 5 et/ou un mécanisme de remontage et de mise à l'heure (200) selon la revendication 8.

11. Mouvement d'horlogerie (300) comportant au moins un mécanisme de commande (100) selon l'une des revendications 2 à 4 et/ou un mécanisme de remontage et de mise à l'heure (200) selon la revendication 9.

12. Montre (400) comportant au moins un mouvement d'horlogerie (300) selon la revendication 10.

13. Montre (400) comportant au moins un mouvement d'horlogerie (300) selon la revendication 11.

## Patentansprüche

1. Steuermechanismus (100) für ein Uhrwerk, umfassend in einem Aufnahmeraum einer Platine (1), die der Mechanismus (100) aufweist, einen Steuerstift (10), der entlang einer Längsrichtung (D) beweglich ist, wobei der Stift (10) eine Kehle (11) aufweist, die mit einem Klötzchen (20), das ein Stellhebel (2) aufweist, zusammenwirkt, um den Stellhebel (2) auf der Platine (1) rotatorisch zu betätigen, wobei der Stellhebel durch eine Hebelfeder (3) in Position gehalten wird und der Mechanismus (100) eine Brücke (5) umfasst, die mit der Platine (1) zusammenwirkt, um den Stift (10) einzuschließen, **dadurch gekennzeichnet, dass** der Steuermechanismus (100) ein Mittel zum Begrenzen der Bahn des Klötzchens (20) des Stellhebels (2) umfasst, wobei dieses Begrenzungsmittel einen Begrenzerkolben (6) aufweist, dass die Brücke (5) einen Aufnahmeraum (54) aufweist, in dem der Begrenzerkolben (6) beweglich ist, der dafür ausgelegt ist, sich an einem Ende eines Drehzapfens (29), den der Stellhebel (2) aufweist, unter der Ausübung einer Kraft in einer Querrichtung (T), die zu der Längsrichtung (D) im Wesentlichen senkrecht ist, abzustützen, um die Lösung des Eingriffs des Stifts (10) nach einem gegebenen Hub (C) des Begrenzerkolbens (6) zuzulassen, und **dadurch gekennzeichnet, dass** der Steuermechanismus (100) ferner eine Begrenzerbrücke (7) umfasst, die an der Brücke (5) befestigt oder abgestützt ist, um einen Kopf (61) des Begrenzerkolbens (6) einschließend zu arretieren, wobei der Kopf (61) den Hub (C) des Begrenzerkolbens (6) begrenzt.

2. Steuermechanismus (100) für ein Uhrwerk, umfassend in einem Aufnahmeraum einer Platine (1), die der Mechanismus (100) aufweist, einen Steuerstift (10, der entlang einer Längsrichtung (D) beweglich ist, wobei der Stift (10) eine Kehle (11) aufweist, die mit einem Klötzchen (20), das ein Stellhebel (2) aufweist, zusammenwirkt, um den Stellhebel (2) auf der Platine (1) rotatorisch zu betätigen, der Stellhebel (2) durch eine Hebelfeder (3) in Position gehalten wird und wobei der Mechanismus (100) eine Brücke (5) umfasst, die mit der Platine (1) zusammenwirkt, um den Stift (10) einzuschließen, **dadurch gekennzeichnet, dass** der Steuermechanismus (100) ein Mittel zum Begrenzen der Bahn des Klötzchens (20) des Stellhebels (2) umfasst, wobei dieses Begrenzungsmittel einen Begrenzerkolben (6) aufweist, dass die Brücke (5) einen Aufnahmeraum (54) aufweist, in dem der Begrenzerkolben (6) beweglich ist, der dafür ausgelegt ist, sich an einem Ende eines Drehzapfens (29), den der Stellhebel (2) aufweist, unter der Ausübung einer Kraft in einer Querrichtung (T), die zu der Längsrichtung (D) im Wesentlichen senkrecht ist, abzustützen, um die Lösung des Eingriffs des Stifts (10) nach einem gegebenen Hub (C) des Begrenzerkolbens (6) zuzulassen, und **dadurch gekennzeichnet, dass** der Aufnahmeraum (54) ein Innengewinde (52) umfasst, das dafür ausgelegt ist, mit einem Gewinde (62), das der Begrenzerkolben (6) zumindest auf einem Teil seiner Höhe in der Querrichtung (T) aufweist, zusammenzuwirken, wobei der Begrenzerkolben (6) einen Kopf (61) zum Begrenzen seines Ausschlaghubs in Bezug auf die Brücke (5) aufweist.

3. Mechanismus (100) nach Anspruch 2, **dadurch gekennzeichnet, dass** das Gewinde (62) und das Innengewinde (52) auf einen Einführungshub des Begrenzerkolbens (6) in einem Abstand von dem Drehzapfen (29) begrenzt sind, wobei sich der Begrenzerkolben (6) nach dem Einführungshub frei drehen kann, um mit dem Drehzapfen (29) in Kontakt zu gelangen.

4. Mechanismus (100) nach Anspruch 2 oder 3, **dadurch gekennzeichnet, dass** der Kopf (61) zwischen dem Innengewinde (52) und der Platine (1) eingeschlossen ist.

5. Mechanismus (100) nach Anspruch 1, **dadurch gekennzeichnet, dass** die Begrenzerbrücke (7) eine Öffnung (71) aufweist, die den Durchgang eines Werkzeugs zulässt, um auf den Begrenzerkolben (6) eine Kraft in Querrichtung (T) auszuüben.

6. Mechanismus (100) nach Anspruch 1 oder 5, **dadurch gekennzeichnet, dass** der Aufnahmeraum (54) eine Schulter (53) umfasst, die dafür ausgelegt ist, nach seiner Einführung in den Aufnahmeraum (54) durch Kompression zumindest einen elastischen Bereich (63) des Begrenzerkolbens (6) festzuhalten, wobei der elastische Bereich (63) zwischen der Schulter (53) und der Platine (1) wieder in den freien Zustand zurückkehrt.

7. Steuermechanismus (100) für ein Uhrwerk, umfassend in einem Aufnahmeraum einer Platine (1), die der Mechanismus (100) aufweist, einen Steuerstift (10), der in einer Längsrichtung (D) beweglich ist, wobei der Stift (10) eine Kehle (11) aufweist, die mit einem Klötzchen (20), das ein Stellhebel (2) aufweist, zusammenwirkt, um den Stellhebel (2) auf der Platine (1) rotatorisch zu betätigen, der Stellhebel (2) durch eine Hebelfeder (3) in Position gehalten wird und der Mechanismus (100) eine Brücke (5) umfasst, die mit der Platine (1) zusammenwirkt, um den Stift (10) einzuschließen, **dadurch gekennzeichnet, dass** der Steuermechanismus (100) ein Mittel zum Begrenzen der Bahn des Klötzchens (2) des Stellhebels (2) umfasst, wobei dieses Begrenzungsmittel einen Begrenzerkolben (6) aufweist, dass die Brücke (5) einen Aufnahmeraum (54) aufweist, in dem der Begrenzerkolben (6) beweglich ist, der dafür ausgelegt ist, sich an einem Ende eines Drehzapfens (29), den der Stellhebel (2) aufweist, unter der Ausübung einer Kraft in einer Querrichtung (T), die zu der Längsrichtung (D) im Wesentlichen senkrecht ist, abzustützen, um die Lösung des Eingriffs des Stifts (10) nach einem gegebenen Hub (C) des Begrenzerkolbens (6) zuzulassen, und **dadurch gekennzeichnet, dass** der Aufnahmeraum (54) eine Schulter (53) aufweist, die dafür ausgelegt ist, nach seiner Einführung in den Aufnahmeraum (54) durch Kompression zumindest einen elastischen Bereich (63) des Begrenzerkolbens (6), den elastischen Bereich (63), der zwischen der Schulter (53) und der Platine (1) in den freien Zustand zurückgekehrt ist, festzuhalten.

8. Aufzug- und Zeiteinstellmechanismus (200), umfassend einen Steuermechanismus (100) nach Anspruch 1 oder 5.

9. Aufzug- und Zeiteinstellmechanismus (200), umfassend einen Steuermechanismus (100) nach einem der Ansprüche 2 bis 4.

10. Uhrwerk (300), umfassend mindestens einen Steuermechanismus (100) nach Anspruch 1 oder 5 und/oder einen Aufzug- und Zeiteinstellmechanismus (200) nach Anspruch 8.

11. Uhrwerk (300), umfassend mindestens einen Steuermechanismus (100) nach einem der Ansprüche 2 bis 4 und/oder einen Aufzug- und Zeiteinstellmechanismus (200) nach Anspruch 9.

12. Uhr (400), umfassend mindestens ein Uhrwerk (300) nach Anspruch 10.

13. Uhr (400), umfassend mindestens ein Uhrwerk (300) nach Anspruch 11.

## Claims

1. Control mechanism (100) for a timepiece movement, including, in a housing of a main plate (1) comprised in said mechanism (100), a control stem (10) which is movable in a longitudinal direction (D), said stem (10) including a groove (11) cooperating with a stud (20) comprised in a pull-out piece (2) for actuating the pivoting of said pull-out piece (2) on said main plate (1), said pull-out piece (2) being held in position by a jumper spring (3), and said mechanism (100) including a bridge (5) cooperating with said main plate (1) to confine said stem (10), **characterized in that** said control mechanism (100) includes a means of limiting the travel of said stud (20) of said pull-out piece (2), via a travel limiter including a limiter piston (6), said bridge (5) includes a housing (54) in which said limiter piston (6) has mobility, said limiter piston is arranged to abut on one end of a trunnion (29) comprised in said pull-out piece (2) under the application of a force in a transverse direction (T) substantially orthogonal to said longitudinal direction (D), to permit the release of said stem (10) after a given travel (C) of said limiter piston (6), and **characterized in that** said control mechanism (100) still includes a limiter bridge (7) which is fixed or abuts on said bridge (5) to immobilise and confine a head (61) of said limiter piston (6) within the limit of said travel (C).

2. Control mechanism (100) for a timepiece movement, including, in a housing of a main plate (1) comprised in said mechanism (100), a control stem (10) which is movable in a longitudinal direction (D), said stem (10) including a groove (11) cooperating with a stud (20) comprised in a pull-out piece (2) for actuating the pivoting of said pull-out piece (2) on said main plate (1), said pull-out piece (2) being held in position by a jumper spring (3), and said mechanism (100) including a bridge (5) cooperating with said main plate (1) to confine said stem (10), **characterized in that** said control mechanism (100) includes a means of limiting the travel of said stud (20) of said pull-out piece (2), via a travel limiter including a limiter piston (6), said bridge (5) includes a housing (54) in which said limiter piston (6) has mobility, said limiter piston is arranged to abut on one end of a trunnion (29) comprised in said pull-out piece (2) under the application of a force in a transverse direction (T) substantially orthogonal to said longitudinal direction (D), to permit the release of said stem (10) after a given travel (C) of said limiter piston (6), and **characterized in that** said housing (54) includes an internal thread (52) arranged to cooperate with an external thread (62) comprised in said limiter piston (6) on at least part of the height thereof in said transverse direction (T), said limiter piston includes a head (61) for limiting said clearance travel (C) thereof with respect to said bridge (5).

3. Control mechanism (100) according to claim 2, **characterized in that** said external thread (62) and said internal thread (52) are limited to an initial travel of said limiter piston (6), remote from said trunnion (29) after said initial travel said limiter piston (6) is free to pivot and come into contact with said trunnion (29).

4. Control mechanism (100) according to claim 2 or 3, **characterized in that** said head (61) is confined between said internal thread (52) and said main plate (1).

5. Control mechanism (100) according to claim 1, **characterized in that** said limiter bridge (7) includes an orifice (71) allowing the passage of a tool to apply a force in said transverse direction (T) on said limiter piston (6).

6. Control mechanism (100) according to claim 1 or 5, **characterized in that** said housing (54) includes a shoulder (53) arranged, after insertion thereof into said housing (54) by compressing at least one elastic area (63) of said limiter piston (6), to immobilise said elastic area (63) returned to the free state between said shoulder (53) and said main plate (1).

7. Control mechanism (100) for a timepiece movement, including, in a housing of a main plate (1) comprised in said mechanism (100), a control stem (10) which is movable in a longitudinal direction (D), said stem (10) including a groove (11) cooperating with a stud (20) comprised in a pull-out piece (2) for actuating the pivoting of said pull-out piece (2) on said main plate (1), said pull-out piece (2) being held in position by a jumper spring (3), and said mechanism (100) including a bridge (5) cooperating with said main plate (1) to confine said stem (10), **characterized in that** said control mechanism (100) includes a means of limiting the travel of said stud (20) of said pull-out piece (2), via a travel limiter including a limiter piston (6), said bridge (5) includes a housing (54) in which said limiter piston (6) has mobility, said limiter piston is arranged to abut on one end of a trunnion (29) comprised in said pull-out piece (2) under the application of a force in a transverse direction (T) substantially orthogonal to said longitudinal direction (D), to permit the release of said stem (10) after a given travel (C) of said limiter piston (6), **characterized in that** said housing (54) includes a shoulder (53) arranged, after insertion thereof into said housing (54) by compressing at least one elastic area (63) of said limiter piston (6), to immobilise said elastic area (63) returned to the free state between said shoulder (53) and said main plate (1).

8. Winding and time-setting mechanism (200) including a control mechanism (100) according to claim 1 or 5.

9. Winding and time-setting mechanism (200) including a control mechanism (100) according to any of claims 2 to 4.

10. Timepiece movement (300) including at least one control mechanism (100) according to claim 1 or 5 and/or a winding and time-setting mechanism (200) according to claim 8.

11. Timepiece movement (300) including at least one control mechanism (100) according to any of claims 2 to 4 and/or a winding and time-setting mechanism (200) according to claim 9.

12. Watch (400) including at least one timepiece movement (300) according to claim 10.

13. Watch (400) including at least one timepiece movement (300) according to claim 11.
